# EUROPÄISCHE PATENTSCHRIFT

(11) **EP 1 666 237 B1**
(45) Veröffentlichungstag und Bekanntmachung des Hinweises auf die Patenterteilung: **14.09.2011**
(21) Anmeldenummer: 05021998.9
(22) Anmeldetag: 08.10.2005
(51) Int. Cl.: B30B 11/08, B30B 15/06, B30B 15/00

(54) **Rundlaufpresse**
Rotary press
Presse rotative

(30) Priorität: 20.10.2004 DE 102004051006
(43) Veröffentlichungstag der Anmeldung: 07.06.2006
(73) Patentinhaber: Fette GmbH, 21493 Schwarzenbek (DE)
(72) Erfinder: Schikowski, Jürgen, 21493 Schwarzenbek (DE); Schmidt, Ingo, 21493 Schwarzenbek (DE); Ehrich, Thorsten, 22969 Witzhave (DE); Bommrowitz, Helmut, 23879 Mölln (DE)
(74) Vertreter: Hauck Patent- und Rechtsanwälte

(56) Entgegenhaltungen:
- EP-A- 0 448 190
- EP-A- 1 043 009
- EP-A- 1 600 285
- WO-A-99/58320
- DE-A1- 10 024 340
- DE-A1- 19 855 328
- DE-C- 417 095
- DE-U1- 8 816 064
- GB-A- 2 035 195
- US-B1- 6 277 407
- PATENT ABSTRACTS OF JAPAN Bd. 014, Nr. 127 (M-0947), 9. März 1990 (1990-03-09) & JP 01 321100 A (NIKKI KAGAKU KK; others: 01), 27. Dezember 1989 (1989-12-27)
- PATENT ABSTRACTS OF JAPAN Bd. 018, Nr. 262 (C-1201), 19. Mai 1994 (1994-05-19) & JP 06 040729 A (RICOH CO LTD), 15. Februar 1994 (1994-02-15)
- PATENT ABSTRACTS OF JAPAN Bd. 2002, Nr. 08, 5. August 2002 (2002-08-05) & JP 2002 103096 A (YOSHIOKA HIROSHI), 9. April 2002 (2002-04-09)

## Beschreibung

Die Erfindung bezieht sich auf eine Rundlaufpresse nach dem Oberbegriff des Patentanspruchs 1.

Es ist bekannt, zur Herstellung von Tabletten und ähnlichen Preßlingen Rundlaufpressen zu verwenden. Diese weist einen um eine vertikale Achse drehbar gelagerten und angetriebenen Rotor auf, wobei der Rotor eine Matrizenscheibe und Stempelführungen für Ober- und Unterstempel aufweist. Diese Ober- und Unterstempel werden von geeigneten Kurven geführt, und in mindestens einer Preßstation sind eine obere und eine untere Preßrolle oder Druckrolle angeordnet, mit deren Hilfe die Preßstempel das in den Matrizen befindliche zu komprimierende Material verpreßt wird. Eine derartige Rundlaufpresse, gemäß dem Oberbegriff des Anspruchs 1, ist aus DE-A-198 55 328 A1 bekannt geworden. Die bekannte Rundlaufpresse verwendet zwei beabstandete Preßstationen mit oberer und unterer Druckrolle und zwischen den Preßstationen ist eine Führung vorgesehen, welche dafür sorgt, daß die Oberstempel keinen Rückhub zwischen dem Druckrollen ausführen und somit dem Preßdruck aufrecht erhalten. Aus dieser Schrift ist auch bekannt, während der Bewegung der Oberstempel zwischen den Preßstationen eine Drehung um die Längsachse herbeizuführen.

Aus WO-A-9958320 sind Stempel zum Pressen von Tabletten bekannt geworden, welche einen Einsatz aufweisen, der mit dem zu verpressenden Material in Eingriff kommt. Der Einsatz weist ein kompressibles, nachgebendes Material auf, das dazu dienen soll, den Preßstempel leichter vom zu pressenden Gut zu trennen.

Aus EP-A-1043009 A1 ist für eine Rundlaufpresse bekannt geworden, die Preßflächen von Ober- und Unterstempel mit Preßluft zu reinigen. Aus dieser Schrift ist auch bekannt geworden, mit Hilfe eines Abstreifers die Preßflächen zu reinigen, wenn sie in einem auseinandergefahrenen Zustand sind. Aus GB-A-2035195 ist bekannt geworden, die Preßstempel einer Rundlaufpresse zu temperieren, beispielsweise zu beheizen. Aus US-A-6,277,407 B1 ist bekannt geworden, mit Hilfe einer Art Bürste die Preßflächen von Preßstempeln einer Rundlaufpresse zu reinigen, wenn die Preßstempel auseinandergefahren sind.

Aus JP-A-2002103096 ist bekannt geworden, in der Matrizenbohrung anhaftendes Pulver in einer Rundlaufpresse zu reinigen, wenn die Preßstempel auseinandergefahren sind.

Aus JP-A-06040729 ist bekannt geworden, eine Matrize mit Hilfe einer Mischung aus CeO2 und Wasser zu reinigen, um anhaftendes Material zu entfernen. Aus JP-A-01321100 ist bekannt geworden, an den Preßflächen von Preßstempeln einer Rundlaufpresse anhaftendes Material dadurch zu entfernen, daß die Stempel schlagartig gegeneinander gefahren werden.

Manche zu verpressenden Materialien neigen dazu, nach dem Preßvorgang an der Preßfläche der Oberstempel anzuhaften, wenn der Oberstempel seinen Rückhub beginnt. Dieser Effekt führt dazu, daß die Oberfläche des Preßlings nicht die gewünschte Qualität erhält und zudem den nächsten Preßvorgang ungünstig beeinflußt. Aus EP 0 448 190 B1 oder DE 88 16 064 U1 ist bekannt geworden, die Stempel drehbar in den Stempelführungen zu lagern und während des Rückhubs nach einem Preßvorgang in Drehung zu versetzen. Mit Hilfe der Drehung der Stempel wird der Anhafteffekt weitgehend unterbunden. Aus DE 100 24 340 C2 ist auch bekannt, einen Stempeleinsatz drehbar im Stempelschaft zu lagern, wobei der Einsatz einen Ansatz aufweist, der zwischen zwei axial beabstandeten Anschlägen schraubenlinienförmig geführt wird. Eine Feder spannt den Einsatz vom Stempelschaft fort nach unten.

Während des Rückhubs der Oberstempel findet eine Entlastung statt, bei der sich der Oberstempel normalerweise innerhalb der Matrize befindet. Ist der Preßling unrund, beispielsweise quadratisch, kommt eine Drehung der Preßstempel bzw. der Einsätze nicht in Betracht.

Aus der nicht vorveröffentlichten EP 1 600 285 Alist eine Rundlaufpresse bekannt geworden, bei der die Pressfläche der Oberstempel größer ist als die Querschnittsfläche der Matrizenbohrungen. In der unteren Druckpunktlage liegen die Oberstempel auf den Matrizen auf. Die Oberstempel werden von den Druckrollen in Drehung versetzt, indem die Druckrollen im Abstand zur Längsachse der Oberstempel mit planen Endflächen der Oberstempel in Eingriff treten. Durch den exzentrischen Kontakt mit der Druckrolle werden die Oberstempel um ihre Längsachse gedreht.

Der Erfindung liegt die Aufgabe zugrunde, eine Rundlaufpresse zu schaffen, bei der ein Anhaften des Preßlings oder von Material des Preßlings auch bei unrunden Querschnittsformen der Matrizen nicht möglich ist.

Diese Aufgabe wird durch die Merkmale des Patentanspruchs 1 gelöst.

Erfindungsgemäß sind dem Rotor Mittel zugeordnet, die auf an der Preßfläche der Oberstempel anhaftende Preßlinge oder Teile davon einwirken, um ein fortdauerndes Anhaften an den Preßstempeln zu verhindern. Das wirksame Mittel stellt die Verdrehbarkeit des Oberstempels dar, wenn er in seiner unteren Totpunktlage mit seiner Preßfläche annähernd auf Höhe der zugekehrten Fläche der Matrizenscheibe bzw. der oberen Fläche der Matrize liegt. Hierbei taucht während des Preßvorgangs der Oberstempel nicht in die Matrize ein, wie dies bei herkömmlichen Rundlaufpressen der Fall ist, sondern der tiefste Punkt der Preßfläche ist die Matrizenoberkante. Der Durchmesser der Preßfläche ist größer als der Durchmesser der Matrizenbohrung. Somit ist die Matrize vollständig abgedeckt, und der Preßvorgang erfolgt im wesentlichen durch den Unterstempel, während der Oberstempel lediglich dem Preßdruck gegenhält.

Die Drehbewegung des Preßstempels kann z.B. in der Weise durchgeführt werden, wie durch die DE 100 24 340 C2 bereits beschrieben.

Nach einer Ausgestaltung der Erfindung ist die Preßfläche annähernd gleich dem Außendurchmesser der Matrize. Dadurch ist sichergestellt, daß bei einem gewissen Höhenversatz zwischen Matrizenplattenoberkante und Oberseite der Matrize der Oberstempel nicht auf der Matrizenoberkante aufsetzt. Die Außenkante des Oberstempels kann unrund bzw. polygonal sein, und der Querschnitt der Matrizenbohrung ist entsprechend ausgeführt. Der Oberstempel sollte so bemessen sein, daß die Matrizenbohrung vollständig abgedeckt ist.

Nach einer weiteren bevorzugten Ausgestaltung der Erfindung ist die Preßfläche der Oberstempel an Einsätzen am Schaft des Preßstempels ausgebildet, wobei die Einsätze aus einem formstabilen, haftarmen Kunststoff gebildet sind. Der Kunststoff ist z.B. PEEK, der ausreichende Festigkeit besitzt, andererseits jedoch einem Ankleben des Preßmaterials entgegenwirkt. Man unterscheidet bekanntlich zwischen einem sogenannten Fett- und einem Zuckerkleben. Besonders kritisch ist das Fettkleben, wie es z.B. beim Verpressen von Brühwürfeln oder dergleichen auftritt. Die Kunststoffeinsätze sind vorzugsweise auswechselbar, so daß bei einer Beschädigung lediglich diese ausgetauscht werden und nicht der gesamte Preßstempel. Es ist daher zweckmäßig, wenn die Einsätze nicht mit den Preßstempeln verklebt werden, sondern auf andere Weise angebracht sind.

Zusätzlich oder alternativ kann dem Rotor eine Schlagvorrichtung zugeordnet werden, die während des Rückhubes der Oberstempel einen oder mehrere Schläge auf den Preßstempel gibt. Dadurch wird ein anhaftender Preßling von der Preßfläche gelöst. Gegebenenfalls erfolgt auch ein Lösen von anhaftenden Teilen des Preßlings.

Eine andere alternative Möglichkeit zum Lösen eines anhaftenden Preßlings oder Teilen davon besteht nach einer Ausgestaltung der Erfindung darin, daß eine Vorrichtung zum Erwärmen oder Kühlen der Oberstempel vorgesehen ist. Eine Kühlung sorgt dafür, daß von vornherein ein Anhaften verhindert wird. Ein Erwärmen kann vor allen Dingen dazu führen, anhaftendes Material abzulösen. Das Erwärmen oder Kühlen kann z.B. mit Hilfe eines Gases stattfinden, beispielsweise mit kaltem Stickstoff.

Alternativ kann dem Rotor selbst eine Vorrichtung zum Kühlen des Preßmaterials zugeordnet werden.

Da nicht immer verhindert werden kann, daß an der Preßfläche der Oberstempel Rückstände anhaften, sieht eine andere Ausgestaltung der Erfindung vor, daß eine Reinigungsvorrichtung vorgesehen ist zum Reinigen der Preßflächen der Oberstempel nach dem Preßvorgang. Die Reinigungsvorrichtung kann z.B. Abstreifmittel aufweisen, mit denen die Preßfläche der Oberstempel gereinigt wird. Zusätzlich oder alternativ kann auch eine Ultraschall-Reinigungsvorrichtung vorgesehen werden.

Die Erfindung wird nachfolgend anhand eines in einer Zeichnung dargestellten Ausführungsbeispiels näher erläutert.

Die einzige Figur zeigt schematisch einen Schnitt durch einen Rotor mit Ober- und Unterstempel in einer Preßstation.

Ein Rotor 10 einer Rundlaufpresse ist um eine vertikale Achse mittels eines nicht gezeigten Antriebs drehbar gelagert. Die Lagerung und auch sonstige Teile der Rundlaufpresse sind nicht gezeigt, da allgemein bekannt. Der Rotor 10 weist eine Matrizenscheibe 12 auf, die in vorgegebener Teilung mit einer Reihe von Matrizen 14 versehen ist, die in entsprechenden Bohrungen der Matrizenscheibe 12 eingelassen sind. Die Matrizen 14 dienen zur Aufnahme eines zu verpressenden Materials, wie bei 16 dargestellt. Im vorliegenden Fall soll der Querschnitt der Matrizenbohrungen viereckig sein, z.B. zum Verpressen von Material für Brühwürfel.

In oberen und unteren Führungen 18, 20a des Rotors 10 sind Ober- und Unterstempel vertikal verschiebbar angeordnet. In der Zeichnung sind ein Oberstempel 20 und ein Unterstempel 22 zu Erläuterungszwecken dargestellt. Es versteht sich, daß entsprechend zur Anzahl von Matrizen 14 eine entsprechende Anzahl von Ober- und Unterstempeln mit entsprechender Teilung vorgesehen ist. Wie erkennbar, ragt der Unterstempel 22 mit seiner Preßfläche einen vorgegebenen Betrag in die Bohrung der Matrize 14 hinein.

Die Ober- und Unterstempel werden mit Hilfe von nicht gezeigten Führungen in ihrer Relativlage zur Matrizenscheibe 12 geführt. Nähert sich ein Stempelpaar 20, 22 einer Preßstation, in der eine obere Druckrolle 24 und eine untere Druckrolle 26 angeordnet sind, werden die Stempel mit ihren entsprechenden Preßflächen in vorgegebener Weise geführt. Dabei befindet sich der Unterstempel 22 bereits innerhalb der Matrize 14, während der Oberstempel 20 sich außerhalb der Matrize befindet, und zwar während der Befüllung und auch danach, wobei der Oberstempel 20 dann allmählich in Richtung Matrizenscheibe 12 verstellt wird. Unterhalb bzw. oberhalb der Druckrollen 24, 26 werden die Stempel 20, 22 um eine vorgegebene Strecke verstellt, um einen Preßvorgang zu bewerkstelligen.

Bei der Ausführungsform nach der Zeichnung ist der Oberstempel 20 dreiteilig ausgebildet, nämlich mit einem Schaft 28, der am oberen Ende eine Eingriffsfläche für die Druckrolle 24 aufweist, einem Einsatz 30, der auswechselbar am Schaft 20 ausgebildet ist und einem Kunststoffabschnitt 32 am Einsatz 30, der z.B. mit dem Einsatz 30 verklebt ist. Es ist jedoch auch eine Verbindung zwischen den Teilen mittels Schrauben denkbar. Wie erkennbar, ist der Durchmesser des Kunststoffabschnitts 32 bzw. seine Kantenlänge entsprechend der Kantenlänge der im Querschnitt rechteckigen oder quadratischen Matrizenbuchse. Diese ist so bemessen, daß sie bündig mit der zugekehrten Seite der Matrizenscheibe 12 abschließt. Wie aus der Figur ferner erkennbar, liegt der Kunststoffabschnitt 32, der vorzugsweise plan ist, auf der Matrize 14 auf, wenn der Oberstempel 20 seine maximale unterste Position erreicht. Der Kunststoffabschnitt 32 ist aus einem formbeständigen, vorzugsweise antihaftend wirkenden Kunststoffmaterial geformt.

Bei dem Rückhub des Oberstempels 20, der unmittelbar nach Verlassen des tiefsten Punktes der Druckrolle 24 beginnt, wird der drehbar gelagerte Oberstempel 20 in Drehung versetzt. Dies ist bei 34 gestrichelt angedeutet. Die Drehung ist mit dem Pfeil 36 angedeutet und der Rückhub mit dem Pfeil 38. Es versteht sich, daß bei der tatsächlichen Ausführung auch die Matrize 14 vertikal zum Oberstempel 34 ausgerichtet ist, wenn der Rückhub beginnt. Die beschriebene Drehung des Oberstempels 34 kann auf irgendeine bekannte Art und Weise durchgeführt werden. So kann die Drehung beispielsweise in der Weise erfolgen, wie dies in EP 0 448 190 B1 beschrieben ist oder, was bevorzugt angewendet wird, in der Art und Weise, wie in DE 100 24 340 C2 offenbart. Hierbei entfallen aufwendige Vorkehrungen in der Rundlaufpresse, da der Drehmechanismus innerhalb der Stempel realisiert ist.

Die Drehung der Oberstempel 20 bewirkt, daß möglicherweise an der Preßfläche anhaftendes Material gelöst wird und der Rückhub des Oberstempels 20 nicht dazu führt, daß der Preßling oder Teile davon an der Preßfläche anhaften.

Es ist denkbar, zur Verbesserung eines Antihafteffekts auf die Preßfläche des Oberstempels 20 eine Antihaftbeschichtung aufzubringen, beispielsweise kalt lösliche Stärke aufzusprühen. Es ist alternativ oder zusätzlich denkbar, die Oberstempel 20 zu erwärmen oder zu kühlen, beispielsweise indem heißes oder kaltes Gas auf die Preßstempel bzw. die Preßfläche gerichtet wird. Es ist natürlich auch denkbar, das zu verpressende Material 16 vorher in einem gewissen Maße zu kühlen, ohne daß seine Verpressungsfähigkeit leidet, um den Hafteffekt zu reduzieren. Schließlich ist auch denkbar, die Preßfläche nach dem Verpreßvorgang zu reinigen, z.B. mit Hilfe eines Abstreifers oder mit Hilfe von Ultraschall. Sämtliche zuletzt erwähnten Vorkehrungen, die zusätzlich oder alternativ zur Drehung des Preßstempels eingesetzt werden können, sind jedoch nicht dargestellt.

## Patentansprüche

1. Rundlaufpresse mit einem um eine vertikale Achse drehend angetriebenen Rotor, der eine Matrizenscheibe (12) und Ober- und Unterstempel (20, 22) aufweist, die in Führungen des Rotors vertikal geführt mit Bohrungen von Matrizen (14) in der Matrizenscheibe (12) zusammenwirken, mindestens einer Preßstation, die eine obere und eine untere Druckrolle (24, 26) aufweist, an denen Ober- und Unterstempel (20, 22) vorbeilaufen und durch welche sie in Richtung Matrizenbohrung bewegt werden zwecks Verpressung des Materials in der Matrizenbohrung, wobei in der Rotationsrichtung hinter der Preßstation Führungsmittel vorgesehen sind, welche einen Rückhub von Ober- und Unterstempel (20, 22) aus der unteren oder oberen Druckpunktlage bewirken und wobei ferner dem Rotor Drehmittel zugeordnet sind, die ein Verdrehen der Oberstempel (20) um ihre Längsachse bewirken, **dadurch gekennzeichnet, daß** die Preßfläche der Oberstempel (20) größer ist als die Fläche der Matrizenbohrung und die Preßfläche die Matrizenbohrung vollständig abdeckt, daß die Drehmittel zum Verdrehen der Oberstempel (20) so ausgebildet sind, daß sie eine Verdrehung der Oberstempel (20) bei ihrem Rückhub verursachen und die obere Druckrolle (24) so eingestellt ist, daß die Preßfläche der Oberstempel (20) in der unteren Totpunktlage auf Höhe der zugekehrten Fläche der Matrizenscheibe (12) oder der oberen Fläche der Matrize (14) liegt.

2. Rundlaufpresse nach Anspruch 1, **dadurch gekennzeichnet, daß** die Preßfläche der Oberstempel gleich dem Außendurchmesser der Matrize (14) ist.

3. Rundlaufpresse nach Anspruch 1 oder 2, **dadurch gekennzeichnet, daß** die Preßfläche zumindest der Oberstempel (20) an Einsätzen (30) der Preßstempel ausgebildet ist und die Einsätze einen formstabilen, haftungsarmen Kunststoffabschnitt (32) aufweisen.

4. Rundlaufpresse nach Anspruch 3, **dadurch gekennzeichnet, daß** die Einsätze (30) oder die Kunststoffabschnitte (32) auswechselbar sind.

5. Rundlaufpresse nach einem der Ansprüche 1 bis 4, **dadurch gekennzeichnet, daß** dem Rotor eine Sprühvorrichtung zugeordnet ist, die ein Antihaftmittel auf die Preßfläche der Oberstempel (20) aufsprüht.

6. Rundlaufpresse nach einem der Ansprüche 1 bis 5, **dadurch gekennzeichnet, daß** dem Rotor eine Schlagvorrichtung so zugeordnet ist, die während des Rückhubs der Oberstempel (20) einen oder mehrere Schläge auf die Oberstempel gibt.

7. Vorrichtung nach einem der Ansprüche 1 bis 6, **dadurch gekennzeichnet, daß** dem Rotor eine Vorrichtung zum Erwärmen oder Kühlen der Oberstempel (20) zugeordnet ist.

8. Rundlaufpresse nach Anspruch 7, **dadurch gekennzeichnet, daß** die Vorrichtung warmes oder kaltes Gas auf die Preßfläche der Oberstempel richtet.

9. Rundlaufpresse nach einem der Ansprüche 1 bis 8, **dadurch gekennzeichnet, daß** dem Rotor eine Vorrichtung zum Kühlen des zu verpressenden Materials vor dem Einfüllen in die Matrizen (14) oder innerhalb der Matrizen (14) zugeordnet ist.

10. Rundlaufpresse nach einem der Ansprüche 1 bis 9, **dadurch gekennzeichnet, daß** dem Rotor eine Reinigungsvorrichtung zugeordnet ist zum Reinigen der Preßflächen der Oberstempel (20) nach dem Preßvorgang.

11. Rundlaufpresse nach Anspruch 10, **dadurch gekennzeichnet, daß** die Reinigungsvorrichtung Abstreifmittel aufweist, mit denen die Preßflächen der Oberstempel (20) gereinigt werden können.

12. Rundlaufpresse nach Anspruch 10, **dadurch gekennzeichnet, daß** eine Ultraschall-Reinigungsvorrichtung vorgesehen ist.

## Claims

1. Rotary press comprising a rotor rotatably driven about a vertical axis, said rotor comprising a die plate (12) and upper and lower punches (20, 22) which are vertically guided in guides of the rotor cooperating with die holes (14) in a die plate (12), at least one press station comprising an upper an a lower pressure roller where upper and lower punches pass by and through which they are moved towards the die hole in order to compress the material in the die hole, wherein in the direction of the rotation behind the press station guiding means are provided, which cause a return stroke of upper and lower punches (20, 22) from the lower or upper pressure point position and wherein further the rotor is provided with rotational means which cause a rotation of the upper punches (20) around their longitudinal axis, **characterized in that** the pressing surface of the upper punches (20) is larger than the surface of the die hole and the pressing surface entirely covers the die hole, that the rotational means for rotating the upper punches (20) are designed such that they cause a rotation of the upper punches (20) during their return stroke, and the upper pressure roller (24) is adjusted such that the pressing surface of the upper punch (20) in the bottom dead center position is level with the facing surface of the die plate (12) or the upper surface of the die (14).

2. Rotary press according to claim 1, **characterized in that** the pressing surface of the upper punch is equal to the outer diameter of the die (14).

3. Rotary press according to claim 1 or 2, **characterized in that** the pressing surface of at least the upper punches (20) is formed at inserts (30) of the punches and the inserts comprise a dimensionally stable, lightly adhering plastic section (32).

4. Rotary press according to claim 3, **characterized in that** the inserts (30) or the plastic sections (32) are exchangeable.

5. Rotary press according to any of the claims 1 to 4, **characterized in that** the rotor is provided with a spraying device, which sprays an anti-adhering agent on the pressing surface of the upper punches (20).

6. Rotary press according to any of the claims 1 to 5, **characterized in that** the rotor is such provided with an impacting mechanism which gives one or more impacts on the upper punches (20) during the return stroke of the upper punches.

7. Device according to any of the claims 1 to 6, **characterized in that** the rotor is provided with a device for heating or cooling of the upper punches (20).

8. Rotary press according to claim 7, **characterized in that** the device directs hot or cold gas to the pressing surface of the upper punches.

9. Rotary press according to any of the claims 1 to 8, **characterized in that** the rotor is provided with a device for cooling of the material to be compressed before it filling in in the dies (14) or within the dies (14).

10. Rotary press according to any of the claims 1 to 9, **characterized in that** the rotor is provided with a cleaning device for cleaning of the pressing surface of the upper punches (20) after the pressing process.

11. Rotary press according to claim 10, **characterized in that** the cleaning device comprises wiping means, with which the pressing surfaces of the upper punches can be cleaned.

12. Rotary press according to claim 10, **characterized in that** an ultrasound cleaning device is provided.

## Revendications

1. Presse à table tournante avec un rotor entraîné en rotation autour d'un axe vertical qui présente un disque de matrices (12) et des estampes supérieure et inférieure (20, 22), qui coopèrent dans des guides du rotor de manière guidée verticalement avec des alésages de matrices (14) dans le disque de matrices (12), au moins une station de presse qui présente un rouleau presseur supérieur et un rouleau presseur inférieur (24, 26), devant lesquels défilent les estampes supérieure et inférieure (20, 22) et à travers lesquels elles sont déplacées en direction de l'alésage de matrice dans le but de comprimer le matériau dans l'alésage de matrice, dans laquelle des moyens de guidage qui entraînent une course de retour des estampes supérieure et inférieure (20, 22) depuis la position de point d'application inférieure ou supérieure sont prévus dans le sens de rotation derrière la station de presse, et dans laquelle des moyens de rotation sont en outre associés au rotor, lesquels entraînent une rotation de l'estampe supérieure (20) autour de son axe longitudinal, **caractérisée en ce que** la surface de presse de l'estampe supérieure (20) est supérieure à la surface de l'alésage de matrice et la surface de presse recouvre entièrement l'alésage de matrice, que les moyens de rotation pour la rotation de l'estampe supérieure (20) sont réalisés de sorte qu'ils provoquent une rotation de l'estampe supérieure (20) lors de leur course de retour et le rouleau presseur supérieur (24) est réglé de sorte que la surface de presse de l'estampe supérieure (20) se situe dans la position de point mort inférieure à hauteur de la surface adjacente du disque de matrices (12) ou de la surface supérieure de la matrice (14).

2. Presse à table tournante selon la revendication 1, **caractérisée en ce que** la surface de presse de l'estampe supérieure est identique au diamètre externe de la matrice (14).

3. Presse à table tournante selon la revendication 1 ou 2, **caractérisée en ce que** la surface de presse d'au moins l'estampe supérieure (20) est réalisée sur des inserts (30) de l'estampe de presse et les inserts présentent une section en plastique indéformable, peu adhésive (32).

4. Presse à table tournante selon la revendication 3, **caractérisée en ce que** les inserts (30) ou les sections en plastique (32) sont permutables.

5. Presse à table tournante selon l'une quelconque des revendications 1 à 4, **caractérisée en ce qu'**un dispositif de pulvérisation qui pulvérise un agent antiadhésif sur la surface de presse de l'estampe supérieure (20) est associé au rotor.

6. Presse à table tournante selon l'une quelconque des revendications 1 à 5, **caractérisée en ce qu'**un dispositif de frappe qui donne un ou plusieurs coups sur l'estampe supérieure pendant la course de retour de l'estampe supérieure (20) est associé au rotor.

7. Presse à table tournante selon l'une quelconque des revendications 1 à 6, **caractérisée en ce qu'**un dispositif pour réchauffer ou refroidir l'estampe supérieure (20) est associé au rotor.

8. Presse à table tournante selon la revendication 7, **caractérisée en ce que** le dispositif dirige du gaz chaud ou froid sur la surface de presse de l'estampe supérieure.

9. Presse à table tournante selon l'une quelconque des revendications 1 à 8, **caractérisée en ce qu'**un dispositif pour refroidir le matériau à comprimer avant le remplissage dans les matrices (14) ou au sein des matrices (14) est associé au rotor.

10. Presse à table tournante selon l'une quelconque des revendications 1 à 9, **caractérisée en ce qu'**un dispositif de nettoyage pour le nettoyage des surfaces de presse de l'estampe supérieure (20) après le processus de pressage est associé au rotor.

11. Presse à table tournante selon la revendication 10, **caractérisée en ce que** le dispositif de nettoyage présente des moyens de raclage avec lesquels les surfaces de presse de l'estampe supérieure (20) peuvent être nettoyées.

12. Presse à table tournante selon la revendication 10, **caractérisée en ce qu'**un dispositif de nettoyage à ultrasons est prévu.
